# EUROPÄISCHE PATENTSCHRIFT

(11) **EP 2 683 645 B1**
(45) Veröffentlichungstag und Bekanntmachung des Hinweises auf die Patenterteilung: **04.06.2014**
(21) Anmeldenummer: 12712877.5
(22) Anmeldetag: 09.03.2012
(51) Int. Cl.: B66C 23/70, F15B 11/20, B66C 23/68, B66C 23/00, F15B 13/07

(54) **LADEKRAN-AUSLEGER**
BOOM OF A LOADING CRANE
FLÈCHE D'UNE GRUE DE CHARGEMENT

(30) Priorität: 10.03.2011 AT 1332011
(43) Veröffentlichungstag der Anmeldung: 15.01.2014
(73) Patentinhaber: Palfinger AG, 5020 Salzburg (AT)
(72) Erfinder: WIMMER, Eckhard, A-5400 Hallein (AT)
(74) Vertreter: Gangl, Markus
(86) Internationale Anmeldenummer: PCT/AT2012/000056
(87) Internationale Veröffentlichungsnummer: WO 2012/119169

(56) Entgegenhaltungen:
- EP-A1- 1 270 494
- EP-A2- 0 743 275
- EP-B1- 0 566 720
- WO-A1-96/41764
- WO-A2-2010/110759
- IT-B- 1 233 225
- JP-A- 60 196 409
- JP-A- 2002 213 403
- US-A- 5 355 769

## Beschreibung

Die Erfindung betrifft einen hydraulisch betätigbaren Ausleger für einen Ladekran, mit:
- mindestens zwei Auslegerverlängerungen, wobei die eine Auslegerverlängerung als äußere Auslegerverlängerung ausgebildet ist und die zweite Auslegerverlängerung als innere Auslegerverlängerung ausgebildet ist, und
- mindestens zwei Schubstückzylindern zum Aus- und Einfahren der mindestens zwei Auslegerverlängerungen,
- einem hydraulischen Kreislauf für ein Arbeitsmedium - insbesondere Öl - mit einer Einfahrleitung zum druckbeaufschlagten Einfahren der Schubstückzylinder, wobei die Einfahrleitung in den Schubstückzylinder der äußeren Auslegerverlängerung einmündet, und
- einem Tank zur Abgabe des Arbeitsmediums, und
- einem Schaltventil, welches durch Erreichen einer definierten Einfahrposition der äußeren Auslegerverlängerung insbesondere wenn die äußere Auslegerverlängerung im Wesentlichen voll eingefahren ist - in Offenstellung schaltbar ist und dadurch den Schubstückzylinder der inneren Auslegerverlängerung mit druckbeaufschlagtem Arbeitsmedium speist.

Weiters betrifft die Erfindung einen Ladekran mit einem hydraulisch betätigbaren Ausleger nach einem der Ansprüche 1 bis 13 und des weiteren ein Fahrzeug mit einem solchen Ladekran.

Hydraulisch betätigbare Ausleger für Ladekräne sind bereits in einer Vielzahl aus dem Stande der Technik heraus bekannt. So zeigt etwa die EP 0 566 720 B1 vom 10. November 1992 einen mehrstufigen Teleskopausleger, insbesondere für einen Ladekran an einem Lastfahrzeug, wobei zwischen aneinander folgenden, teleskopartigen ineinander angeordneten Armen jeweils eine Kolben und Zylinder aufweisende Hydraulikeinheit angeordnet ist, wobei zumindest beim Zylinder des innersten Armes vom Zylinderboden ein Rohr axial in den Zylinderraum steht, welches bei zumindest teilweise eingefahrenem Kolben gegenüber diesem abgedichtet in die hohle Kolbenstange reicht, und damit den Zylinderraum gegenüber dem Innenraum der hohlen Kolbenstange abdichtet, wobei der Innenraum jeder hohlen Kolbenstange über eine vorzugsweise starre Leitung mit dem Zylinderraum der nächst inneren

Hydraulikeinheit verbunden ist und dass der Innenraum jeder hohlen Kolbenstange bei voll ausgefahrenem Kolben mit dem Zylinderraum derselben Hydraulikeinheit kommuniziert.

Das Dokument EP 1 270 494 A1 offenbart einen Ausleger mit den Merkmalen des Oberbegriffs des Anspruchs 1.

Aufgabe der Erfindung ist es, einen verbesserten hydraulisch betätigbaren Ausleger für einen Ladekran anzugeben.

Diese Aufgabe wird durch die Merkmale des Anspruches 1 gelöst.

Dadurch, dass das Arbeitsmedium der Einfahrleitung zwischen Tank und Einmündung am Schubstückzylinder der äußeren Auslegerverlängerung in keiner Stellung des Schubstückzylinders der inneren Auslegerverlängerung mit dem Schubstückzylinder der inneren Auslegerverlängerung kommuniziert, solange die äußere Auslegerverlängerung nicht ihre Einfahrposition erreicht hat, erzielt man eine vom Schubstückzylinder der inneren Auslegerverlängerung unabhängige Einfahrleitung, wodurch der Schubstückzylinder der äußeren Auslegerverlängerung direkt mit dem Arbeitsmedium druckbeaufschlagt werden kann - selbst bei voll ausgefahrenem Schubstückzylinder der inneren Auslegerverlängerung.

Diese Einfahrleitung ermöglicht es, den äußeren - also den von der Kransäule am weitesten weg befindlichen - noch nicht voll eingefahrenem Schubstückzylinder einfahrseitig Öl zuzuführen, bis dieser ganz eingefahren ist. In diesem Zustand wird das Schaltventil zum inneren - also nächst dahinter liegenden, näher an der Kransäule befindlichen - Schubstückzylinder betätigt - das heißt geöffnet - wodurch dem äußeren Schubstückzylinder kein Öl mehr zugeführt wird, da er bereits voll eingefahren ist. Das Öl fließt über das Steuerventil in den inneren Schubstückzylinder und veranlasst diesen einzufahren.

Somit wird eine Folgesteuerung erzielt, wodurch ein Schubstückzylinder nach dem anderen einfährt und dabei die Einfahrleitung direkt in den äußeren Schubstückzylinder einmündet. Diesbezüglich sei darauf hingewiesen, dass mit "innerer Schubstückzylinder" der Schubstückzylinder der inneren Auslegerverlängerung gemeint ist und mit "äußerer Schubstückzylinder" der Schubstückzylinder der äußeren Auslegerverlängerung gemeint ist, wobei diese Formulierungen dem Fachmann als gebräuchliche Abkürzungen bekannt sind.

Im Normalfall ist dabei die äußere Auslegerverlängerung jene mit geringerem Durchmesser und die innere Auslegerverlängerung jene mit größerem Durchmesser, dies könnte natürlich ebenso - bezogen auf die äußere und innere Auslegerverlängerung und /oder den geringeren und größeren Durchmesser - umgekehrt sein.

Weitere vorteilhafte Ausführungsformen der Erfindung sind in den abhängigen Ansprüchen definiert.

Als besonders vorteilhaft hat es sich herausgestellt, wenn die Einfahrleitung zumindest den Schubstückzylinder der inneren Auslegerverlängerung durchquert ohne dass dabei das Arbeitsmedium in der Einfahrleitung während der Durchquerung mit diesem Schubstückzylinder kommuniziert. Durch die Führung der Einfahrleitung durch den Schubstückzylinder der inneren Auslegerverlängerung, kann eine äußerst kompakte Bauweise erzielt werden.

Gemäß einem bevorzugten Ausführungsbeispiel kann vorgesehen sein, dass die Einfahrleitung im Inneren des Schubstückzylinders der inneren Auslegerverlängerung teleskopisch ausgebildet ist. Durch eine teleskopische Ausbildung der Einfahrleitung kann sich die Länge der Einfahrleitung der effektiven Länge des Schubstückzylinders anpassen, das heißt, dass die teleskopisch ausgebildete Einfahrleitung zusammen mit dem Schubstückzylinder verfahren kann.

Weiters kann bevorzugt vorgesehen sein, dass die Einfahrleitung wenigstens zwei ineinander verschachtelte Rohre aufweist welche teleskopisch zueinander bewegbar ausgebildet sind. Eine teleskopische Ausbildung ist besonders bevorzugt durch zwei ineinander verschachtelte Rohre herstellbar.

Als besonders vorteilhaft hat es sich erwiesen, wenn zwischen den beiden ineinander verschachtelten Rohren eine Dichtung ausgebildet ist. Durch die Ausbildung einer Dichtung kann erzielt werden, dass das Arbeitsmedium, das innerhalb der verschachtelten Rohre verläuft, nicht aus diesen austreten und in den Innenraum des Schubstückzylinders fließen kann.

Besonders bevorzugt kann vorgesehen sein, dass der Schubstückzylinder der inneren Auslegerverlängerung wenigstens einen Zylinder, wenigstens einen Kolben und wenigstens eine Kolbenstange aufweist, wobei eines der beiden Rohre ortsfest im Zylinder des Schubstückzylinders ausgebildet ist und das zweite Rohr ortsfest in der Kolbenstange des Schubstückzylinders ausgebildet ist. Durch die ortfeste Ausbildung der beiden Rohre im Schubstückzylinder kann gewährleistet werden, dass beide Rohre zusammen mit dem Schubstückzylinder gleichmäßig verfahren.

Als besonders vorteilhaft hat es sich dabei herausgestellt, wenn das äußere der beiden Rohre eine Ausnehmung in einer Mantelfläche des Rohres aufweist, wobei die Ausnehmung an einem Endbereich des Rohres ausgebildet ist. Durch die Ausbildung einer Ausnehmung an einem Endbereich des Rohres kann erzielt werden, dass bei im Wesentlichen voll ausgefahrenen Rohren über die Ausnehmung das Arbeitsmedium vom Zylinder in die Kolbenstange gelangen kann. Ebenso wäre es natürlich auch vorstellbar, diese Funktionalität auf andere Art und Weise zu bewerkstelligen, etwa in dem eines der im Wesentlichen voll ausgefahrenen Rohre ein Rückschlagventil öffnet, wodurch das Arbeitsmedium vom Zylinder in die Kolbenstange gelangen könnte.

Gemäß einem bevorzugten Ausführungsbeispiel kann vorgesehen sein, dass der Kolben mindestens einen Ausfahrkanal aufweist, wobei sich der Ausfahrkanal von einer Zylinderkammer in eine Kolbenstangenkammer erstreckt. Über einen Ausfahrkanal im Kolben kann das Arbeitsmedium von der Zylinderkammer in die Kolbenstangenkammer fließen.

Als vorteilhaft hat es sich weiters herausgestellt, dass der Kolben mindestens einen Einfahrkanal aufweist, wobei sich der Einfahrkanal von der Zylinderkammer in die Kolbenstangenkammer erstreckt, wobei in dem Einfahrkanal ein Rückschlagventil ausgebildet ist. Durch einen Einfahrkanal im Kolben kann erzielt werden, dass während des Einfahrens das Arbeitsmedium von der Kolbenstangenkammer in die Zylinderkammer fließen kann.

Als vorteilhaft hat es sich herausgestellt, wenn die Kolbenstange mindestens einen Kolbenstangenkanal aufweist, wobei sich der Kolbenstangenkanal von einem Endbereich der Kolbenstange zum anderen Endbereich der Kolbenstange hin erstreckt, wobei an dem einen Endbereich das Schaltventil angeordnet ist und am anderen Endbereich einen die Kolbenstange umgebende Kammer ausgebildet ist, wobei die Kolbenstange umgebende Kammer im Zylinder des Schubstückzylinders ausgebildet ist. Durch die Ausbildung eines Kolbenstangenkanals kann das druckbeaufschlagte Arbeitsmedium in die die Kolbenstange umgebende Kammer fließen und dadurch den Schubstückzylinder einfahren.

Bevorzugt kann weiters vorgesehen sein, dass am Kolbenstangenkanal wenigstens ein Rückschlagventil ausgebildet ist. Durch die Ausbildung eines Rückschlagventils am Kolbenstangenkanal kann beim Ausfahren des Schubstückzylinders das Arbeitsmedium, welches sich in der Kolbenstange umgebenden Kammer befindet, aus dieser austreten und - mittels Durchquerung des Kolbenstangenkanals - über das Rückschlagventil abfließen.

Gemäß einem möglichen Ausführungsbeispiel kann vorgesehen sein, dass das Schaltventil als Wegeventil - vorzugsweise als 2/2 Wegeventil - ausgebildet ist.

Gemäß einem bevorzugten Ausführungsbeispiel kann vorgesehen sein, dass das Schaltventil mechanisch betätigbar ausgebildet ist. Dies kann zu einer kostengünstigen Variante eines Schaltventils beitragen.

Dabei ist besonders bevorzugt vorgesehen, dass der Ausleger wenigstens eine - vorzugsweise wenigstens zwei - weitere innere Auslegerverlängerung(en) mit Schubstückzylinder(n) aufweist, wobei das Arbeitsmedium der Einfahrleitung zwischen Tank und Einmündung am Schubstückzylinder der äußersten Auslegerverlängerung in keiner Stellung der Schubstückzylinder der inneren Auslegerverlängerungen mit den Schubstückzylindern der inneren Auslegerverlängerungen kommuniziert solange die äußerste Auslegerverlängerung nicht ihre Einfahrposition erreicht hat. Die Verwendung mehrerer innerer Auslegerverlängerungen und dazugehörigen Schubstückzylindern kann dazu beitragen, die Reichweite des Auslegers zu erhöhen.

Die Erfindung betrifft weiters einen Ladekran mit einem hydraulisch betätigbaren Ausleger nach einem der Ansprüche 1 bis 14. Speziell bei Ladekränen kann ein solcher hydraulisch betätigbarer Ausleger vorteilhaft eingesetzt werden.

Schutz wird auch begehrt für Fahrzeug mit einem solchen Ladekran. Speziell auf Fahrzeugen können vorteilhaft solche Ladekräne mit hydraulisch betätigbaren Auslegern eingesetzt werden.

Weitere Einzelheiten und Vorteile der vorliegenden Erfindung werden anhand der Figurenbeschreibung unter Bezugnahme auf die in der Zeichnung dargestellten Ausführungsbeispiele im Folgenden nähere erläutert. Darin zeigen.
- Fig. 1: eine Seitenansicht eines Ladekrans mit hydraulisch betätigbaren Auslegern und Auslegerverlängerungen,
- Fig. 2: eine schematische Darstellung zweier Schubstückzylinder, wobei ein Schubstückzylinder für eine äußere Auslegerverlängerung vorgesehen ist und einer für eine innere Auslegerverlängerung, wobei sich beide Schubstückzylinder im eingefahrenen Zustand befinden,
- Fig. 3: eine schematische Darstellung zweier Schubstückzylinder, wobei ein Schubstückzylinder vollständig ausgefahren ist und ein Schubstückzylinder eingefahren ist,
- Fig. 4: eine schematische Darstellung von vier Schubstückzylindern mit einem Schubstückzylinder für eine äußerste Auslegerverlängerung und drei Schubstückzylinder für drei innere Auslegerverlängerungen,
- Fig. 5: ein Schnitt durch eine Detailansicht eines Schubstückzylinders.
- Fig. 6: ein Fahrzeug mit einem Ladekran mit einem Ausleger mit Auslegerverlängerungen

Figur 1 zeigt einen Ladekran 101 mit einer Kransäule 102, einem ersten Ausleger 103 und einem zweiten Ausleger 100. Der hydraulisch betätigbare Ausleger 100 weist mehrere Auslegerverlängerungen 1, 2, 3 und 4 auf. Die Auslegerverlängerungen 1, 2, 3 und 4 werden jeweils mit zugehörigen Schubstückzylindern 11, 21, 31 bzw. 41 ausund eingefahren.

Der Ladekran 101 weist in diesem bevorzugten Ausführungsbeispiel einen weiteren dritten Ausleger 104 auf, der ebenfalls teleskopisch ausgebildete und hydraulisch betätigbare Auslegerverlängerungen aufweist.

Bevorzugterweise werden solche Ladekräne 101 auf Fahrzeugen montiert. Sie kommen jedoch auch ebenso stationär zum Einsatz.

Figur 2 zeigt eine schematische Darstellung zweier Schubstückzylinder 21 und 11 für zwei nicht dargestellte äußere 1 und innere Auslegerverlängerungen 2. Dabei ist der Schubstückzylinder 11 an der äußeren Auslegerverlängerung 1 und der Schubstückzylinder 21 an der inneren Auslegerverlängerung 2 angeordnet. In dieser Figur 2 sind beide Schubstückzylinder 11 und 21 vollständig eingefahren.

### Ausfahrvorgang:

Zum Ausfahren wird die Ausfahrleitung 7 bzw. das sich darin befindliche Arbeitsmedium 5 (nicht dargestellt) mit Druck beaufschlagt. Die Ausfahrleitung 7 mündet in die Zylinderkammer 261 des Zylinders 26. Durch die Druckbeaufschlagung breitet sich das Arbeitsmedium 5 im Zylinder 26 bzw. dessen Zylinderkammer 261 aus und verschiebt dabei den Kolben 27 und somit auch die Kolbenstange 28, die Kolbenstange 28 fährt aus. Das Arbeitsmedium 5 konnte sich bis jetzt nur in der Zylinderkammer 261 ausbreiten, wodurch ausschließlich der Schubstückzylinder 21 ausfährt und nicht der Schubstückzylinder 11.

In diesem bevorzugten Ausführungsbeispiel weist die Kolbenstange 28 mindestens einen Kolbenstangenkanal 282 auf, wobei sich der Kolbenstangenkanal 282 von einem Endbereich der Kolbenstange 28 zum anderen Endbereich der Kolbenstange 28 hin erstreckt, wobei an dem einen Endbereich das Schaltventil 22 angeordnet ist und am anderen Endbereich eine die Kolbenstange 28 umgebende Kammer 262 ausgebildet ist, wobei die Kolbenstange 28 umgebende Kammer 262 im Zylinder 26 des Schubstückzylinders 21 ausgebildet ist.

Damit die Kolbenstange 28 ausfahren kann, muss sich das Arbeitsmedium 5 (nicht dargestellt), welches sich in der die Kolbenstange 28 umgebende Kammer 262 befindet, entweichen. Dazu kann das Arbeitsmedium 5 von der die Kolbenstange 28 umgebenden Kammer 262 über den Kolbenstangenkanal 282 und das Rückschlagventil 283 aus dem Schubstückzylinder 21 abfließen. Anschließend kann das Arbeitsmedium 5 über die beiden teleskopisch ausgebildeten Rohre 23 und 24 zurück in einen nicht dargestellten Tank fließen.

In diesem bevorzugten Ausführungsbeispiel sind die teleskopisch ausgebildeten Rohre 23 und 24 im Inneren des Schubstückzylinders 21 ausgebildet, wodurch ein sehr kompakter Schubstückzylinder 21 erzielbar wird.

Nachdem die Kolbenstange 28 im Wesentlichen vollständig ausgefahren ist, ergibt sich eine Öffnung zwischen der Zylinderkammer 261 und der Kolbenstangenkammer 281. Diese beiden Kammern 261 und 281 sind über den Ausfahrkanal 271, welcher jetzt offen ist, miteinander verbunden. Die Öffnung des Ausfahrkanals 271 wurde durch eine Ausnehmung 29 ermöglicht, welche sich in der Mantelfläche des Rohres 23 befindet, wobei diese Ausnehmung 29 an einem Endbereich des Rohres 23 ausgebildet ist. Mit diesem bevorzugten Ausführungsbeispiel ist die Ausnehmung 29 als Durchbruch im Mantel des Rohres 23 ausgebildet. Durch die Ausnehmung 29 und den Ausfahrkanal 271 kann nun Arbeitsmedium 5 vom Zylinderraum 261 in die Kolbenstangenkammer 281 strömen und von dort aus weiter über die Ausfahrleitung 7 zu der Zylinderkammer 161 des Zylinders 16 des Schubstückzylinders 11. Das druckbeaufschlagte Arbeitsmedium 5 breitet sich nun in der Zylinderkammer 161 des Schubstückzylinders 11 aus, wodurch der Kolben 17 und die Kolbenstange 18 ausfahren.

Das Arbeitsmedium 5, welches sich in der die Kolbenstange 18 umgebenden Kammer 162 befindet, kann bei diesem Ausfahrvorgang über die Einfahrleitung 6 abfließen. Des Weiteren fließt dann das Arbeitsmedium 6 wie gehabt über die beiden Rohre 24 und 23 zurück in den nicht dargestellten Tank. Dies erfolgt wiederum, wie bereits erwähnt, bevorzugterweise durch den Schubstückzylinder 21 hindurch, ohne dass dabei das Arbeitsmedium 5 während dieser Durchquerung mit diesem Schubstückzylinder 21 kommuniziert.

### Einfahrvorgang:

Zum Einfahren wird die Einfahrleitung 6 mit Druck beaufschlagt. Das Arbeitsmedium 5 (nicht dargestellt) in der Einfahrleitung 6 setzt direkt an der Einmündung 12 des Schubstückzylinders 11 der nicht dargestellten äußeren Auslegerverlängerung 1 an. Die Einfahrleitung 6 verläuft dabei quer durch den Schubstückzylinder 21 durch zwei teleskopisch ausgebildete Rohre 23 und 24. Die beiden Rohre 23 und 24 sind über eine Dichtung 25 miteinander verbunden, wodurch kein Arbeitsmedium aus den beiden Rohren 23 und 24 hin zu den diese Rohre 23 und 24 umgebende Kammern 261 und 281 des Schubstückzylinders 21 austreten kann. Durch die Druckbeaufschlagung auf die Einfahrleitung 6 breitet sich das Arbeitsmedium 5 in der die Kolbenstange 18 umgebende Kammer 162 aus, wodurch die Kolbenstange 18 und der Kolben 17 einfahren (dargestellte Situation in der Figur 3).

Sobald der Schubstückzylinder 11 vollständig eingefahren ist, wird bevorzugterweise mechanisch über einen Hebel 51 das Schaltventil 22 am Schubstückzylinder 21 betätigt, wodurch der Zufluss zu dem Kolbenstangenkanal 282 für das Arbeitsmedium 5 der Einfahrleitung 6 frei geschalten wird. Ebenso könnte das Öffnen des Schaltventils auch auf jede andere erdenkliche Weise erfolgen, wie etwa elektrisch.

Nun kann das Arbeitsmedium 5 in der Einfahrleitung 6 über das Steuerventil 22 und den Kolbenstangenkanal 282 in die die Kolbenstange 28 umgebende Kammer 282 einfließen und sich darin ausbreiten, wodurch der Kolben 27 und die Kolbenstange 28 einfahren.

Aufgrund dessen, dass die beiden Rohre 23 und 24 teleskopartig ausgebildet sind; fahren diese gleichzeitig mit dem Kolben 27 und der Kolbenstange 28 ein (und ebenso aus beim Ausfahrvorgang).

Das nicht unter Druck befindliche Arbeitsmedium 5 in der Zylinderkammer 261 wird bei dieser Einfahrbewegung aus dem Zylinder 26 hinausgedrückt und kann über die Ausfahrleitung 7 abfließen.

Wenn mehrere Schubstückzylinder 21 dieser Bauart hintereinander geschalten sind (siehe Figur 4) so kann das abfließende Arbeitsmedium 5 in der Ausfahrleitung 7 jeweils durch die hintereinander geschalteten Schubstückzylinder 21 durch die Kolbenstangenkammer 281, anschließend durch den Ausfahrkanal 271 und dann durch die Ausnehmung 29 des Rohres 23 und durch die Zylinderkammer 261 abfließen.

Sollte die Ausnehmung 29 des Rohres 23 bereits wieder verschlossen sein, da zum Beispiel der Kolben 27 und die Kolbenstange 28 bereits ein Stück eingefahren sind und somit die Ausnehmung 29 verschließen, so kann das Arbeitsmedium 5 trotzdem durch diesen Schubstückzylinder 21 hindurch entweichen, da im Kolben 27 der Einfahrkanal 272 ausgebildet ist, welcher ein Rückschlagventil 273 aufweist. Somit kann bei teilweise oder ganz eingefahrenen Kolben 27 bzw. Kolbenstange 28 Öl 5 aus der Ausfahrleitung 7 über die Kolbenstange 281 das Rückschlagventil 273 des Einfahrkanals 272 und weiter über die Zylinderkammer 261 durch den Schubstückzylinder 21 hindurchfließen.

Durch eine derartige Ausbildung einer Folgesteuerung wird sowohl ein sequenzielles Ausfahren der Schubstückzylinder 21 und 11 als auch ein sequenzielles Einfahren der Schubstückzylinder 11 und 21 erzielbar.

Erst wenn der Schubstückzylinder 21 im Wesentlichen vollständig ausgefahren ist, wird das Arbeitsmedium 5 für den Schubstückzylinder 11 freigegeben und erst dann kann dieser Schubstückzylinder 11 ausfahren.

Ebenso kann der Schubstückzylinder 21 erst dann einfahren, wenn der Schubstückzylinder 11 im Wesentlichen vollständig eingefahren ist und dabei anschließend das Steuerventil 22 des Schubstückzylinders 21 aufschaltet, wodurch erst der Schubstückzylinder 21 einfahren kann.

Figur 4 zeigt eine schematische Darstellung für einen hydraulisch betätigbaren Ausleger 100 (siehe Figur 1) für einen Ladekran 101 (siehe Figur 1). In diesem bevorzugten Ausführungsbeispiel weist der hydraulisch betätigbare Ausleger 100 vier Auslegerverlängerungen 1, 2, 3 und 4 (siehe Figur 1) auf, wobei eine Auslegerverlängerung als äußerste Auslegerverlängerung 1 ausgebildet ist und die drei weiteren drei Auslegerverlängerungen 2, 3 und 4 als innere Auslegerverlängerungen 2, 3 und 4 ausgebildet sind. Die Auslegerverlängerungen 1, 2, 3 und 4 weisen jeweils zumindest einen Schubstückzylinder 11, 21, 31 und 41 auf, mit welchen die Auslegerverlängerungen 1, 2, 3 und 4 ein- bzw. ausgefahren werden können. Der hydraulisch betätigbare Ausleger 100 weist dabei einen hydraulischen Kreislauf für ein Arbeitsmedium 5 - in diesem bevorzugten Ausführungsbeispiel Öl - mit einer Einfahrleitung 6 zum druckbeaufschlagten Einfahren der Schubstückzylinder 11, 21, 31 und 41 auf, wobei die Einfahrleitung 6 in den Schubstückzylinder 11 der äußersten Auslegerverlängerung 1 einmündet. Der Ausleger 100 weist weiters eine Ausfahrleitung 7 zum druckbeaufschlagten Ausfahren der Schubstückzylinder 11, 21, 31 und 41 auf. Die Schubstückzylinder 21, 31 und 41 weisen dabei jeweils ein Schaltventil 22, 32 und 42 auf, welches durch Erreichen einer definierten Einfahrposition der nächst außen gelegenen Auslegerverlängerung bzw. dessen Schubstückzylinder 11, 21 und 31 - insbesondere wenn die äußere Auslegerverlängerung 1,2 und 3 bzw. deren Schubstückzylinder 11, 21 und 31 im Wesentlichen voll eingefahren sind - in Offenstellung schaltbar sind und dadurch den nächst inneren Schubstückzylinder 21, 31 bzw. 41 der inneren Auslegerverlängerung 2, 3 bzw. 4 mit druckbeaufschlagtem Arbeitsmedium 5 speisen können. Dabei kommuniziert das Arbeitsmedium 5 der Einfahrleitung 6 zwischen einem nicht dargestellten Tank und der Einmündung 12 am Schubstückzylinder 11 der äußersten Auslegerverlängerung 1 in keiner Stellung der Schubstückzylinder 21, 31 und 41 der inneren Auslegerverlängerungen 2, 3 und 4 mit den Schubstückzylindern 21, 31 und 41 der inneren Auslegerverlängerungen 2, 3 und 4 solange die äußerste Auslegerverlängerung 1 bzw. der Schubstückzylinder 11 nicht ihre/seine Einfahrposition erreicht hat.

In diesem bevorzugten Ausführungsbeispiel durchquert die Einfahrleitung 6 alle drei Schubstückzylinder, 21, 31 und 41 der inneren Auslegerverlängerungen 2, 3 und 4 ohne dass dabei das Arbeitsmedium 5 in der Einfahrleitung 6 - während der Durchquerung - mit den Schubstückzylindern 21, 31 und 41 kommuniziert.

Dabei ist die Einfahrleitung 6 im Inneren der Schubstückzylinder 21, 31, 41 teleskopisch ausgebildet, indem zwei ineinander verschachtelte Rohre 23 und 24 bzw. 33 und 34 bzw. 43 und 44 ausgebildet sind, welche teleskopisch zueinander bewegbar sind.

Dabei ist jeweils das Rohr 23, 33 bzw. 43 ortsfest im Zylinder des zugehörigen Schubstückzylinders 21, 31 bzw. 41 ausgebildet und das zweite Rohr 24, 34 bzw. 44 ist dabei ortsfest in der zugehörigen Kolbenstange des zugehörigen Schubstückzylinders 21, 31 bzw. 41 ausgebildet.

In diesem bevorzugten Ausführungsbeispiel weist jeweils das äußere Rohr 23, 33 bzw. 43 eine Ausnehmung 29, 39 bzw. 49 in der Mantelfläche des zugehörigen Rohres auf, wobei diese Ausnehmungen 29. 39 bzw. 49 an einem Endbereich des Rohres 23, 33 bzw. 43 ausgebildet sind. '

Das Schaltventil 22, 32 und 42 ist in diesem bevorzugten Ausführungsbeispiel als 2/2 Wegeventil ausgebildet und wird mechanisch über die Hebel 51, 52 bzw. 53 betätigt.

Die Aus- bzw. Einfahrbewegung dieser vier dargestellten Schubstückzylinder 11, 21, 31 und 41 funktioniert sinngemäß gleich wie in der Figurenbeschreibung der Figuren 2 und 3 geschildert.

Sowohl das Ausfahren als auch das Einfahren erfolgt sequenziell, das heißt, dass immer nur ein Schubstückzylinder 11, 21, 31 oder 41 aus-bzw. einfährt. Dazu wird das Arbeitsmedium 5 immer nur nach im Wesentlichen vollkommen erfolgtem Ausfahren bzw. Einfahren für den nächst außen gelegenen Schubstückzylinder 31, 21 und 11 bzw. für den nächst innen gelegenen Schubstückzylinder 21, 31 und 41 frei geschalten.

Figur 5 zeigt eine Detaildarstellung eines Schnittes durch einen Schubstückzylinder 21 in einer Position wie in Figur 3 dargestellt, wenn dieser im Wesentlichen voll ausgefahren ist.

Im Inneren des Schubstückzylinders 21 verlaufen die beiden teleskopisch ausgebildeten Rohre 23 und 24. Dabei verlaufen diese beiden Rohre 23 und 24 auch quer durch den Zylinder 26, den Kolben 27 und die Kolbenstange 28. Diese im Schubstückzylinder 21 angeordnete, teleskopierbare Leitung 6 - bestehend aus den beiden Rohren 23 und 24 - ermöglichst es, dass für das Einfahren erforderliche Öl 5 durch den Schubstückzylinder 21 (und 31 und 41 wie in Figur 4 dargestellt) nach vorne zu den Schubstückzylinder 11 zu führen, wobei in diesem bevorzugten Ausführungsbeispiel das hintere, mit dem Zylinder 26 verbundene größere Rohr 23 verbunden ist und das kleinere Rohr 24 mit der Kolbenstange 28 verbunden ist, wobei das kleinere Rohr 24 in das größere Rohr 23 hineinragt und in diesem dicht geführt ist. Diese Leitung 6 ermöglicht es, dem vordersten noch nicht eingefahrenen Schubstückzylinder 11 (siehe Figur 3) einfahrseitig Öl zuzuführen, bis dieser ganz eingefahren ist. In diesem Zustand wird das Steuerventil 22 (siehe Figur 3) zum nächst dahinterliegenden Schubstückzylinder 21 betätigt (geöffnet). Daraufhin kann dieser Schubstückzylinder 21 einfahren. Dieser Vorgang wird solange nacheinander durchgeführt, bis alle Schubstückzylinder (21, 31, 41 sieh Figur 4) vollständig eingefahren sind.

Diese Art der Steuerung hat gegenüber der bisherigen den Vorteil, dass die Steuerreihenfolge zu keinem Zeitpunkt durch Absperren des Rückölflusses bestimmt wird, sondern immer durch gesteuerte Olzuführung. Der Rückölfluss ist sowohl beim Einfahren als auch beim Ausfahren immer frei.

Das größere hinten liegende Rohr 23 ist im Kolben 27 dicht geführt und hat am vorderen Ende nach der Dichtung bzw. Führung eine Verlängerung mit radial angeordneten Öffnungen 29, die den Durchfluss des kolbenseitigen Öles durch den Kolben 27 und die Kolbenstange 28 nach vorne im ausgefahrenen Zustand freigeben

Der Kolben 27 weist dabei ein Rückschlagventil (273, siehe Figur 3) auf, das gegebenenfalls bei geringfügig eingefahrenem Kolben 27 bei Druckbeaufschlagung durch den Rückölfluss von der Stangenseite her öffnet und den Durchfluss nach hinten frei gibt.

Figur 6 zeigt ein Fahrzeug 200 mit einem darauf montiertem Ladekran 101 mit einem hydraulisch betätigbaren Ausleger 100 mit Auslegerverlängerungen.

## Patentansprüche

1. Hydraulisch betätigbarer Ausleger (100) für einen Ladekran (101), mit:
- mindestens zwei Auslegerverlängerungen (1, 2), wobei die eine Auslegerverlängerung als äußere Auslegerverlängerung (1) ausgebildet ist und die zweite Auslegerverlängerung als innere Auslegerverlängerung (2) ausgebildet ist, und
- mindestens zwei Schubstückzylindern (11, 21) zum Aus- und Einfahren der mindestens zwei Auslegerverlängerungen (1, 2),
- einem hydraulischen Kreislauf für ein Arbeitsmedium (5) - insbesondere Öl - mit einer Einfahrleitung (6) zum druckbeaufschlagten Einfahren der Schubstückzylinder (11, 21), wobei die Einfahrleitung (6) in den einen Schubstückzylinder(11) der äußeren Auslegerverlängerung (1) einmündet und zumindest im Inneren des anderen Schubstückzylinder (21) der inneren Auslegerverlängerung (2) ausgebildet ist,
- einem Tank zur Abgabe des Arbeitsmediums (5), und
- einem Schaltventil (22), welches durch Erreichen einer definierten Einfahrposition der äußeren Auslegerverlängerung (1) - insbesondere wenn die äußere Auslegerverlängerung (1) im Wesentlichen voll eingefahren ist - in Offenstellung schaltbar ist und dadurch den anderen Schubstückzylinder (21) der inneren Auslegerverlängerung (2) mit druckbeaufschlagtem Arbeitsmedium (5) speist,
**dadurch gekennzeichnet, dass** die Einfahrleitung (6) im Inneren des anderen Schubstückzylinders (21) der inneren Auslegerverlängerung (2) teleskopisch ausgebildet ist und das Arbeitsmedium (5) der Einfahrleitung (6) zwischen Tank und Einmündung (12) am einen Schubstückzylinder (11) der äußeren Auslegerverlängerung (1) in keiner Stellung des anderen Schubstückzylinders (21) der inneren Auslegerverlängerung (2) mit dem anderen Schubstückzylinder (21) der inneren Auslegerverlängerung (2) kommuniziert, solange die äußere Auslegerverlängerung (1) nicht ihre Einfahrposition erreicht hat, wobei das Arbeitsmedium (5) in jeder Stellung des anderen Schubstückzylinders (21) durch diesen unabhängig von der Stellung des anderen Schubstückzylinders (21) zurückfließt solange die äußere Auslegerverlängerung (1) nicht ihre Einfahrposition erreicht hat und das Schaltventil (22) in Offenstellung schaltet.

2. Ausleger nach Anspruch 1, **dadurch gekennzeichnet, dass** die Einfahrleitung (6) zumindest den anderen Schubstückzylinder (21) der inneren Auslegerverlängerung (2) durchquert ohne dass dabei das Arbeitsmedium (5) in der Einfahrleitung (6) während der Durchquerung des anderen Schubstückzylinder (21) mit dem zurückfließenden Arbeitsmedium (5) im anderen Schubstückzylinder (21) kommuniziert.

3. Ausleger nach Anspruch 1 oder 2, **dadurch gekennzeichnet, dass** die Einfahrleitung (6) wenigstens zwei ineinander verschachtelte Rohre (23, 24) aufweist welche teleskopisch zueinander bewegbar ausgebildet sind.

4. Ausleger nach Anspruch 3, **dadurch gekennzeichnet, dass** zwischen den beiden ineinander verschachtelten Rohren (23, 24) eine Dichtung (25) ausgebildet ist.

5. Ausleger nach Anspruch 3 oder 4, **dadurch gekennzeichnet, dass** der andere Schubstückzylinder (21) der inneren Auslegerverlängerung (2) wenigstens einen Zylinder (26), wenigstens einen Kolben (27) und wenigstens eine Kolbenstange (27) aufweist, wobei eines (23) der beiden Rohre (23, 24) ortsfest im Zylinder (26) des anderen Schubstückzylinders (21) ausgebildet ist und das zweite Rohr (24) ortsfest in der Kolbenstange (28) des anderen Schubstückzylinders (21) ausgebildet ist.

6. Ausleger nach einem der Ansprüche 3 bis 5, **dadurch gekennzeichnet, dass** das äußere (23) der beiden Rohre (23, 24) eine Ausnehmung (29) in einer Mantelfläche des Rohres (23) aufweist, wobei die Ausnehmung (29) an einem Endbereich des Rohres (23) ausgebildet ist.

7. Ausleger nach einem der Ansprüche 1 bis 6, **dadurch gekennzeichnet, dass** der Kolben (27) mindestens einen Ausfahrkanal (271) aufweist, wobei sich der Ausfahrkanal (271) von einer Zylinderkammer (261) in eine Kolbenstangenkammer (281) erstreckt.

8. Ausleger nach einem der Ansprüche 1 bis 7, **dadurch gekennzeichnet, dass** der Kolben (27) mindestens einen Einfahrkanal (272) aufweist, wobei sich der Einfahrkanal (272) von der Zylinderkammer (261) in die Kolbenstangenkammer (281) erstreckt, wobei in dem Einfahrkanal (272) ein Rückschlagventil (273) ausgebildet ist.

9. Ausleger nach einem der Ansprüche 1 bis 8, **dadurch gekennzeichnet, dass** die Kolbenstange (28) mindestens einen Kolbenstangenkanal (282) aufweist, wobei sich der Kolbenstangenkanal (282) von einem Endbereich der Kolbenstange (28) zum anderen Endbereich der Kolbenstange (28) hin erstreckt, wobei an dem einen Endbereich das Schaltventil (22) angeordnet ist und am anderen Endbereich einen die Kolbenstange (28) umgebende Kammer (262) ausgebildet ist, wobei die Kolbenstange (28) umgebende Kammer (262) im Zylinder (26) des anderen Schubstückzylinders (21) ausgebildet ist.

10. Ausleger nach einem der Ansprüche 1 bis 9, **dadurch gekennzeichnet, dass** am Kolbenstangenkanal (282) wenigstens ein Rückschlagventil (283) ausgebildet ist.

11. Ausleger nach einem der Ansprüche 1 bis 10, **dadurch gekennzeichnet, dass** das Schaltventil (22) als Wegeventil - vorzugsweise als 2/2 Wegeventil - ausgebildet ist.

12. Ausleger nach einem der Ansprüche 1 bis 11, **dadurch gekennzeichnet, dass** das Schaltventil (22) mechanisch betätigbar ausgebildet ist.

13. Ausleger nach einem der Ansprüche 1 bis 12, **dadurch gekennzeichnet, dass** der Ausleger (100) wenigstens eine - vorzugsweise wenigstens zwei - weitere innere Auslegerverlängerung(en) (3, 4) mit Schubstückzylinder(n) (31, 41) aufweist, wobei das Arbeitsmedium (5) der Einfahrleitung (6) zwischen Tank und Einmündung (12) am Schubstückzylinder (11) der äußersten Auslegerverlängerung (1) in keiner Stellung der Schubstückzylinder (21, 31, 41) der inneren Auslegerverlängerungen (2, 3, 4) mit den Schubstückzylindern (21, 31, 41) der inneren Auslegerverlängerungen (2, 3, 4) kommuniziert solange die äußerste Auslegerverlängerung (1) nicht ihre Einfahrposition erreicht hat.

14. Ladekran (101) mit einem hydraulisch betätigbaren Ausleger (100) nach einem der Ansprüche 1 bis 13.

15. Fahrzeug (200) mit einem Ladekran (101) nach Anspruch 14.

## Claims

1. A hydraulically actuable jib (100) for a loading crane (101), comprising:
- at least two jib extensions (1, 2), wherein the one jib extension is in the form of an outer jib extension (1) and the second jib extension is in the form of an inner jib extension (2), and
- at least two thrust cylinders (11, 21) for extension and retraction of the at least two jib extensions (1, 2),
- a hydraulic circuit for a working medium (5) - in particular oil - comprising a retraction line (6) for pressure-actuated retraction of the thrust cylinders (11, 21), wherein the retraction line (6) opens into the one thrust cylinder (11) of the outer jib extension (1) and is at least formed in the interior of the other thrust cylinder (21) of the inner jib extension (2), and
- a tank for delivery of the working medium (5), and
- a switching valve (22) which is switchable into the open position by the attainment of a defined retraction position of the outer jib extension (1) - in particular when the outer jib extension (1) is substantially fully retracted - and thereby feeds the other thrust cylinder (21) of the inner jib extension (2) with pressurized working medium (5),
**characterised in that** the retraction line (6) is adapted to be telescopic in the interior of the other thrust cylinder (21) of the inner jib extension (2) and the working medium (5) of the retraction line (6) between the tank and the inlet opening (12) at the one thrust cylinder (11) of the outer jib extension (1) does not communicate with the other thrust cylinder (21) of the inner jib extension (2) in any position of the other thrust cylinder (21) of the inner jib extension (2) as long as the outer jib extension (1) has not reached its retraction position, wherein the working medium (5) flows back in every position of the other thrust cylinder (21) through the same independently of the position of the other thrust cylinder (21) as long as the outer jib extension (1) has not reached its retraction position and switches the switching valve (22) in the open position.

2. A jib as set forth in claim 1 **characterised in that** the retraction line (6) passes through at least the other thrust cylinder (21) of the inner jib extension (2) without the working medium (5) in the retraction line (6) communicating with the working medium (5) flowing back in the other thrust cylinder (21) during the passage therethrough.

3. A jib as set forth in claim 1 or claim 2 **characterised in that** the retraction line (6) has at least two internested tubes (23, 24) which are adapted to be telescopically moveable relative to each other.

4. A jib as set forth in claim 3 **characterised in that** a seal (25) is provided between the two interested tubes (23, 24).

5. A jib as set forth in claim 3 or claim 4 **characterised in that** the other thrust cylinder (21) of the inner jib extension (2) has at least one cylinder (26), at least one piston (27) and at least one piston rod (28) wherein one (23) of the two tubes (23, 24) is provided stationarily in the cylinder (26) of the other thrust cylinder (21) and the second tube (24) is provided stationarily in the piston rod (28) of the other thrust cylinder (21).

6. A jib as set forth in one of claims 3 through 5 **characterised in that** the outer one (23) of the two tubes (23, 24) has an opening (29) in a peripheral surface of the tube (23), the opening (29) being provided at an end region of the tube (23).

7. A jib as set forth in one of claims 1 through 6 **characterised in that** the piston (27) has at least one extension passage (271), the extension passage (271) extending from a cylinder chamber (261) into a piston rod chamber (281).

8. A jib as set forth in one of claims 1 through 7 **characterised in that** the piston (27) has at least one retraction passage (272), the retraction passage (272) extending from the cylinder chamber (261) into the piston rod chamber (281), a check valve (273) being provided in the retraction passage (272).

9. A jib as set forth in one of claims 1 through 8 **characterised in that** the piston rod (28) has at least one piston rod passage (282), the piston rod passage (282) extending from an end region of the piston rod (28) towards the other end region of the piston rod (28), the switching valve (22) being arranged at the one end region and a chamber (262) surrounding the piston rod (28) being provided at the other end region, the chamber (262) which surrounds the piston rod (28) being provided in the cylinder (26) of the other thrust cylinder (21).

10. A jib as set forth in one of claims 1 through 9 **characterised in that** at least one check valve (283) is provided at the piston rod passage (282).

11. A jib as set forth in one of claims 1 through 10 **characterised in that** the switching valve (22) is in the form of a directional control valve - preferably a 2/2-way valve.

12. A jib as set forth in one of claims 1 through 11 **characterised in that** the switching valve (22) is adapted to be mechanically actuable.

13. A jib as set forth in one of claims 1 through 12 **characterised in that** the jib (100) has at least one - preferably at least two - further inner jib extension(s) (3, 4) with a thrust cylinder or cylinders (31, 41), wherein the working medium (5) of the retraction line (6) between the tank and the inlet opening (12) at the thrust cylinder (11) of the outermost jib extension (1) does not communicate with the thrust cylinders (21, 31, 41) of the inner jib extensions (2, 3, 4) in any position of the thrust cylinders (21, 31, 41) of the inner jib extensions (2, 3, 4) as long as the outermost jib extension (1) has not reached its retraction position.

14. A loading crane (101) comprising a hydraulically actuable jib (100) as set forth in one of claims 1 through 13.

15. A vehicle (200) comprising a loading crane (101) as set forth in claim 14.

## Revendications

1. Flèche pouvant être actionnée hydrauliquement (100) pour une grue de chargement (101), avec :
- au moins deux prolongations de flèche (1, 2), une première prolongation de flèche étant conçue comme une prolongation de flèche externe (1) et la deuxième prolongation de flèche étant conçue comme une prolongation de flèche interne (2), et
- au moins deux cylindres de pièce de poussée (11, 21) pour la sortie et l'insertion des au moins deux prolongations de flèche (1, 2),
- un circuit hydraulique pour un milieu de travail (5) - en particulier de l'huile - avec une conduite d'insertion (6) pour l'insertion par alimentation sous pression des cylindres de pièce de poussée (11, 21), la conduite d'insertion (6) débouchant dans le cylindre de pièce de poussée (11) de la prolongation de flèche externe (1) et étant conçue au moins à l'intérieur de l'autre cylindre de pièce de poussée (21) de la prolongation de flèche interne (2),
- un réservoir pour la distribution du milieu de travail (5), et
- une soupape de commande (22), laquelle peut être commandée en position ouverte lorsqu'une position d'insertion définie de la prolongation de flèche externe (1) est atteinte - en particulier lorsque la prolongation de flèche externe (1) est insérée essentiellement intégralement - et ainsi alimente avec un milieu de travail alimenté sous pression (5) l'autre cylindre de pièce de poussée (21) de la prolongation de flèche interne (2), **caractérisée en ce que** la conduite d'insertion (6) est conçue de façon télescopique à l'intérieur de l'autre cylindre de pièce de poussée (21) de la prolongation de flèche interne (2) et **en ce que** le milieu de travail (5) de la conduite d'insertion (6) ne communique avec l'autre cylindre de pièce de poussée (21) de la prolongation de flèche interne (2) dans aucune position de l'autre cylindre de pièce de poussée (21) de la prolongation de flèche interne (2), entre réservoir et embouchure (12) au niveau d'un cylindre de pièce de poussée (11) de la prolongation de flèche externe (1), tant que la prolongation de flèche externe (1) n'a pas atteint sa position d'insertion, le milieu de travail (5) refluant dans chaque position de l'autre cylindre de pièce de poussée (21) à travers celui-ci indépendamment de la position de l'autre cylindre de pièce de poussée (21) tant que la prolongation de flèche externe (1) n'a pas atteint sa position d'insertion et commande la soupape de commande (22) en position ouverte.

2. Flèche selon la revendication 1, **caractérisée en ce que** la conduite d'insertion (6) traverse au moins l'autre cylindre de pièce de poussée (21) de la prolongation de flèche interne (2) sans que ce faisant le milieu de travail (5) situé dans la conduire d'insertion (6) ne communique, pendant la traversée de l'autre cylindre de pièce de poussée (21), avec le milieu de travail refluant (5) situé dans l'autre cylindre de pièce de poussée (21).

3. Flèche selon la revendication 1 ou 2, **caractérisée en ce que** la conduite d'insertion (6) présente au moins deux tubes (23, 24) imbriqués l'un dans l'autre, qui sont conçus en étant mobiles l'un par rapport à l'autre de façon télescopique.

4. Flèche selon la revendication 3, **caractérisée en ce qu'**un joint (25) est conçu entre les deux tuyaux (23, 24) imbriqués l'un dans l'autre.

5. Flèche selon la revendication 3 ou 4, **caractérisée en ce que** l'autre cylindre de pièce de poussée (21) de la prolongation de flèche interne (2) présente au moins un cylindre (26), au moins un piston (27) et au moins une tige de piston (27), un (23) des deux tuyaux (23, 24) étant conçu de façon fixe dans le cylindre (26) de l'autre cylindre de pièce de poussée (21) et le deuxième tuyau (24) étant conçu de façon fixe dans la tige de piston (28) de l'autre cylindre de pièce de poussée (21).

6. Flèche selon l'une des revendications 3 à 5, caractérisée le tuyau externe (23) des deux tuyaux (23, 24) présente un évidement (29) dans une surface de gaine du tuyau (23), l'évidement (29) étant conçu à une zone d'extrémité du tuyau (23).

7. Flèche selon l'une des revendications 1 à 6, **caractérisée en ce que** le piston (27) présente au moins un canal de sortie (271), le canal de sortie (271) s'étendant d'une chambre de cylindre (261) dans une chambre de tige de piston (281).

8. Flèche selon l'une des revendications 1 à 7, **caractérisée en ce que** le piston (27) présente au moins un canal d'insertion (272), le canal d'insertion (272) s'étendant de la chambre de cylindre (261) dans la chambre de tige de piston (281), une soupape de non-retour (273) étant conçue dans le canal d'insertion (272).

9. Flèche selon l'une des revendications 1 à 8, **caractérisée en ce que** la tige de piston (28) présente au moins un canal de tige de piston (282), le canal de tige de piston (282) s'étendant d'une zone d'extrémité de la tige de piston (28) à l'autre zone d'extrémité de la tige de piston (28), dans laquelle la soupape de commande (22) est disposée à une zone d'extrémité et à l'autre zone d'extrémité est conçue une chambre (262) entourant la tige de piston (28), la chambre (262) entourant la tige de piston (28) étant conçue dans le cylindre (26) de l'autre cylindre de pièce de poussée (21).

10. Flèche selon l'une des revendications 1 à 9, **caractérisée en ce que** sur le canal de tige de piston (282) est conçue au moins une soupape de non-retour (283).

11. Flèche selon l'une des revendications 1 à 10, **caractérisée en ce que** la soupape de commande (22) est conçue comme un distributeur - de préférence un distributeur 2/2.

12. Flèche selon l'une des revendications 1 à 11, **caractérisée en ce que** la soupape de commande (22) est conçue de manière à pouvoir être actionnée mécaniquement.

13. Flèche selon l'une des revendications 1 à 12, **caractérisée en ce que** la flèche (100) présente au moins une - de préférence au moins deux - autre(s) prolongation(s) de flèche interne(s) (3, 4) avec cylindre(s) de pièce de poussée (31, 41), dans laquelle le milieu de travail (5) de la conduite d'insertion (6) communique entre réservoir et embouchure (12) au niveau du cylindre de pièce de poussée (11) de la prolongation de flèche externe (1) dans aucune position des cylindres de pièce de poussée (21, 31, 41)) des prolongations de flèche internes (2, 3, 4) avec les cylindres de pièce de poussée (21, 31, 41) des prolongations de flèche interne (2, 3, 4), tant que la prolongation de flèche la plus externe (1) n'a pas atteint sa position d'insertion.

14. Grue de chargement (101) avec une flèche pouvant être actionnée hydrauliquement (100) selon l'une des revendications 1 à 13.

15. Véhicule (200) avec une grue de chargement (101) selon la revendication 14.
